# EUROPÄISCHE PATENTSCHRIFT

(11) **EP 0 575 888 B1**
(45) Veröffentlichungstag und Bekanntmachung des Hinweises auf die Patenterteilung: **28.08.1996**
(21) Anmeldenummer: 93109670.5
(22) Anmeldetag: 17.06.1993
(51) Int. Cl.: B23Q 3/06

(54) **Spannvorrichtung**
Clamping device
Moyens de serrage

(30) Priorität: 22.06.1992 DE 9208306 U
(43) Veröffentlichungstag der Anmeldung: 29.12.1993
(73) Patentinhaber: DE-STA-CO Metallerzeugnisse GmbH, D-61449 Steinbach/Ts. (DE); Festo KG, D-73734 Esslingen (DE)
(72) Erfinder: Buchenau, Michel, D-64839 Münster (DE); Stoll, Kurt, D-73732 Esslingen (DE)
(74) Vertreter: Wolf, Günter, Dipl.Ing.

(56) Entgegenhaltungen:
- EP-A- 0 313 947
- DE-A- 3 335 916
- DE-C- 3 613 852
- FR-A- 2 296 494
- FR-A- 2 340 798
- FR-A- 2 484 310

## Beschreibung

Die Erfindung betrifft eine Spannvorrichtung, bestehend aus einem gabelförmigen Kopfstück mit daran schwenkbar gelagertem Spannarm, der über ein Zwischenglied und ein Anlenkstück am Ende der Kolbenstange eines am Kopfstück angeordneten, im Querschnitt flach ovalförmigen Betätigungszylinders mit der Kolbenstange gelenkig verbunden ist, die aus dem Dokument EP-A-0 313 947 bekannt ist.

Derartige Spannvorrichtungen sind bekannt und bedürfen insoweit keines besonderen druckschriftlichen Nachweises. Das Anlenkstück stellt dabei praktisch das Ende der Kolbenstange dar, ist aber mit dieser lösbar verbunden, und zwar mittels eines sogenannten Rechts-Links-Adapters. Dieser Rechts-Links-Adapter wird mit seinem Rechtsgewinde in die Kolbenstange des Betätigungszylinders eingeschraubt, während das Linkgsgewinde in das Anlenkstück eingeschraubt wird. Eine derartige Verbindung wird aus zwei Gründen benötigt:
Die genaue Übertotpunktstellung des Kniehebels wird über diesen Rechts-Links-Adapter eingestellt, wobei die obere Endstellung des Kolbens im Zylinder als Anschlag dient. Diese Konstruktion macht es zwar möglich, die Verbindung zwischen Kniehebel mit seiner Rollenführung in den Bahnen der beiden Kopfstückhälften und Kolben so vorzunehmen, daß der Kolben bei dieser Gelegenheit nicht verdreht wird, was wichtig ist, da ja der Kolben eine entsprechende schlanke Ovalform hat wie der Zylinderquerschnitt und insofern keine Verdrehstellung in bezug auf den Zylinder verträgt, da dies zu Kolbenfressern führen kann. Die genaue und gewonnene Einstellung muß dann allerdings durch Kontermuttern fixiert werden, was jedoch die Gefahr einer tatsächlichen Verdrehung in sich birgt. Da diese Verbindung zwischen dem Ende der Kolbenstange und dem Zwischenglied (Kniehebel) herstellungs- und montageaufwendig ist, liegt der Erfindung die Aufgabe zugrunde, eine Spannvorrichtung der gattungsgemäßen Art dahingehend zu verbessern bzw. zu vereinfachen, daß das Anlenkstück unter Ausschluß einer Kolbenverdrehung mit Kolbenfreßgefahr als Folge direkt an der Kolbenstange, d.h., ohne Rechts-Links-Adapter, befestigt werden kann.

Diese Aufgabe ist mit einer Spannvorrichtung der eingangs genannten Art nach der Neuerung durch die Kombination folgender Merkmale gelöst:
Das Anlenkstück ist zwischenstückfrei fest am Ende der Kolbenstange angeordnet, die Kolbenstange ist mit dem flach ovalförmigen Kolben im entsprechend flach ovalförmigen Betätigungszylinder axial festgelegt, aber drehbar verbunden und am Kopfstück ist ein stationärer oder einstellbarer Endstellungsanschlag angeordnet.

Durch diese erfindungsgemäße Kombination, d.h., insbesondere die drehbare Verbindung der Kolbenstange mit dem Kolben, werden jegliche Verdrehbelastungen zwischen Kolbenstange und Kolben beseitigt, der bislang zur Endstellungseinstellung benötigte Rechts-Links-Adapter entfällt und die ganze Spannvorrichtung baut kompakter, da der raumbeanspruchende Adapter nicht mehr vorhanden ist. Eine hohe Fertigungspräzision für die Verbindung von Anlenkstück und Kolbenstangenende ist nicht erforderlich, da sich die notwendige Ausrichtung der beteiligten Elementenflanken von Spannhebel, Zwischenglied und Anlenkstück zueinander bei der Montage der Vorrichtung nur auf die Kolbenstange, nicht aber auf den Kolben, auswirken kann. Äquivalent wäre es mit dem gleichen Effekt auch möglich, das Anlenkstück selbst drehbar am Kolbenstangenende anzuordnen. Da für eine solche drehbare Verbindung die räumlichen Gegebenheiten am Kolben aber günstiger sind, wird die drehbare Verbindung zwischen innerem Kolbenstangenende und Kolben bevorzugt, obgleich es dabei notwendig ist, für eine Dichtung zwische Kolben und Kolbenstange zu sorgen.

Da in beiden Fällen wegen des fehlenden Einstellungsadapters bzgl. der Länge der Kolbenstange nichts mehr eingestellt werden kann, ist am Kopfstück ein stationärer oder einstellbarer Endstellungsanschlag angeordnet. Sofern die Kolbenstange mit seitlichen Führungsrollen und das Kopfstück mit Führungsnuten ausgestattet ist, was die Regel ist, laufen diese Führungsnuten nicht offen aus, sondern sind geschlossen gehalten, wobei dar Schließsteg den Endanschlag bildet.
Bezüglich der "direkten" Verbindung des Anlenkstückes mit dem freien Kolbenstangenende ist entweder die Kolbenstange mit einem Gewindezapfen versehen, und das Anlenkstück wird aufgeschraubt oder das mit einem Gewindezapfen versehene Anlenkstück wird in ein Gewindeloch der Kolbenstange eingeschraubt.
Um das Anlenkstück fest aufschrauben zu können, ist ferner die Kolbenstange im Bereich ihres aus dem Betätigungszylinder herausstehenden Endbereiches mit Maulschlüsselansatzflanken versehen.
Bezüglich der erfindungsgemäßen Lösung ist darauf hinzuweisen, daß zwar die Einzelelemente bzw. Einzelmerkmale der Gesamtkombination, nämlich Ovalzylinder, drehbare Verbindung zwischen Ovalkolben und Kolbenstange, Anlenkstück direkt am Ende (ohne Zwischenadapter) der Kolbenstange angeordnet, an sich bekannt sind, wozu auf folgende Dokumente zu verweisen ist: US-A-2 983 256, DE-A-33 35 916, DE-A-32 42 788 und EP-A-0 313 947. Die Gegenstände dieser Dokumente sind jedoch auf andere Sachverhalte gerichtet, d.h., in Kombination umfassende und einschlägige Beziehungen insgesamt zwischen Anlenkstück, Kolbenstange und Kolben und einem Endstellungsanschlag am Kopfstück sind in diesen Dokumenten jedoch nicht angesprochen.

Die erfindungsgemäße Spannvorrichtung wird nachfolgend anhand der zeichnerischen Darstellung von Ausführungsbeispielen näher erläutert.

Es zeigt
- Fig. 1: eine Explosionsdarstellung der ganzen Spannvorrichtung;
- Fig. 2: einen Schnitt durch den Kolben mit der drehbar daran angeordneten Kolbenstange und
- Fig. 3, 4: Schnitte durch das obere Ende der Kolbenstange mit darauf drehbaren Anlenkstücken.

Wie aus Fig. 1 ersichtlich, besteht die Spannvorrichtung aus einem Kopfstück 1 mit daran schwenkbar gelagertem Spannarm 2, der über ein Zwischenglied 3 und ein Anlenkstück 4 am Ende der Kolbenstange 5 eines am Kopfstück 1 angeordneten, im Querschnitt flach ovalförmigen Betätigungszylinders 6 mit der Kolbenstange 5 gelenkig verbunden ist.

Das Kopfstück 1 ist zweiteilig dargestellt, es kann sich dabei aber auch um ein einteiliges, u-förmiges Kopfstück handeln, das mit seinem Basissteg auf den Betätigungszylinder 6 aufgesetzt ist.

Für die Spannvorrichtung ist nun wesentlich, daß das Anlenkstück 4 direkt am Ende 5' der Kolbenstange 5 angeordnet ist, daß die Kolbenstange 5 mit dem flach ovalförmigen Kolben 7 im entsprechend flach ovalförmigen Betätigungszylinder 6 axial festgelegt, aber drehbar und abgedichtet verbunden ist und daß am Kopfstuck 1 ein stationärer oder einstellbarer Endstellungsanschlag 8 angeordnet ist.

Bezüglich der drehbaren Verbindung zwischen unterem Kolbenstangenende und Kolben 7 wird auf Fig. 2 verwieen, die auch eine Dichtung 9 zwischen Kolben 7 und Kolbenstange 5 erkennen läßt.

Am oberen Ende 5' weist die Kolbenstange 5 einen Gewindezapfen 10 auf, auf den das Anlenkstück 4 einfach aufgeschraubt wird. Um dieses Anlenkstück 4 festspannen zu können, sind an der Kolbenstange 5, die ja keine Drehfixierung mehr hat, für den Ansatz eines Maulschlüssels, Maulschlüsselansatzflanken 11 angeordnet. Zur dauernden Fixierungssicherung des Anlenkstückes 4 ist gemäß fig. 2 zwischen Anlenkstück 4 und Kolbenstange 5 ein geeigneter, bspw. abgekröpfter Sicherungsring 12 vorgesehen.

Da die Kolbenstange 5 drehbar mit dem flach ovalförmigen Kolben 7 verbunden ist, können sich beim Zusammenbau, d.h., bei der Zuordnung der Flanken 13, der die Verstellmechanik bildenden Elemente nicht verdrehbelastend auf den Kolben 7 auswirken, was natürlich auch für den Dauerbetrieb gilt, falls sich dabei, aus welchen Gründen auch immer, Verdrehbelastungen auf die Kolbenstange 5 auswirken, die bei fester Verbindung zwischen Kolben 7 und Kolbenstange 5 zu Kolbenfressern führen können.

Diese "Entkopplung" des Kolbens 7 von etwa eingehenden Verdrehbelastungen ist, wie erwähnt, auch dadurch möglich, daß man es bei der üblichen festen Verbindung zwischen Kolbenstange 5 und Kolben 7 belaßt und stattdessen das Anlenkstück 4 drehbar am oberen Ende der Kolbenstange 5 anordnet. Eine diesbezügliche Ausführungsmöglichkeit ist in Fig. 3 dargestellt. Hierbei ist bspw. das Anlenkstück 4 mit einem Pilzkopfzapfen 14 versehen, an dem zwei kleine Halbschalen 15 anliegen, die zusammen mit dem Zapfen 14 in ein Sackloch 16 der Kolbenstange 7 eingeschoben und mit Madenschrauben 17 in axialer Richtung fixiert werden. Eine aufschraubbare Version ist in Fig. 4 dargestellt. Bei beiden Verbindungsausbildungen muß natürlich darauf geachtet werden, daß die Drehbarkeit zwischen Anlenkstück 4 und Kolbenstange 5 gewährleistet ist.

## Patentansprüche

1. Spannvorrichtung, bestehend aus einem gabelförmigen Kopfstück (1) mit daran schwenkbar gelagertem Spannarm (2), der über ein Zwischenglied (3) und ein Anlenkstück (4) am Ende der Kolbenstange (5) eines am Kopfstück (1) angeordneten, im Querschnitt flach ovalförmigen Betätigungszylinders (6) mit der Kolbenstange (5) gelenkig verbunden ist,
gekennzeichnet durch die Kombination folgender Merkmale: das Anlenkstück (4) ist zwischenstückfrei fest am Ende (5') der Kolbenstange (5) angeordnet,
die Kolbenstange (5) ist mit dem flach ovalförmigen Kolben (7) im entsprechend flach ovalförmigen Betätigungszylinder (6) axial festgelegt, aber drehbar und abgedichtet verbunden
und am Kopfstück (1) ist ein stationärer oder einstellbarer Endstellungsanschlag (8) angeordnet.

2. Spannvorrichtung, bestehend auf einem gabelförmigen Kopfstück (1) mit daran schwenkbar gelagertem Spannarm (2), der über ein Zwischenglied (3) und ein Anlenkstück (4) am Ende der Kolbenstange (5) eines am Kopfstück (1) angeordneten, im Querschnitt flach ovalförmigen Betätigungszylinders (6) mit der Kolbenstange (5) gelenkig verbunden ist,
gekennzeichnet durch die Kombination folgender Merkmale: daß Anlenkstück(4) ist am Ende(5') der Kolbenstange(5) axial festgelegt aber drehbar mit der Kolbenstange(5) verbunden, die Kolbenstange(5) ist fest mit dem ovalförmigen Kolben(7) verbunden und
am Kopfstück(1) ist ein stationärer oder einstellbarer Endstellungeanschlag(8) angeordnet.

## Claims

1. A clamping arrangement, comprising a fork-type header (1) having a clamping arm (2) swivably arranged thereon which, through an intermediate member (3) and an articulated element (4), on the end of the piston rod (5) of an actuating cylinder (6) arranged on the header (1) and being of a flat and oval-type cross-section, is pivotally connected to the piston rod (5),
characterised by the combination of the following features: the articulated element (4) is rigidly arranged on the end (5') of the piston rod (5) with no intermediate element employed; the piston rod (5) is axially secured yet rotatably and sealingly connected to the flat and oval-shaped piston (7) within the conforming flat and oval-shaped actuating cylinder (6); and a stationary or adjustable end position stop (8) is arranged on the header (1).

2. A claming arrangement, comprising a fork-type header (1) with a clamping arm (2) swivably arranged thereon and, through an intermediate member (3) and an articulated element (4), on the end of the piston rod (5) of an actuating cylinder (6) of a flat and oval-shaped cross-section and arranged on the header (1), is pivotally connected to the piston rod (5),
characterised by the combination of the following features: the articulated element (4), on the end (5') of the piston rod (5) is axially secured yet rotatably connected to the piston rod (5); the piston rod (5) is rigidly connected to the oval-shaped piston (7) and a stationary or adjustable end position stop (8) is provided on the header (1).

## Revendications

1. Dispositif de serrage qui consiste en une pièce de tête (1) fourchue avec un bras de serrage (2), qui est positionné pivotant sur celle-ci, qui est relié de manière articulée à la tige de piston (5) par un élément intermédiaire (3) et une pièce articulée (4), à l'extrémité de la tige de piston (5) d'un cylindre d'actionnement (6) de section ovale plate placé sur la pièce de tête (1),
caractérisé par la combinaison des caractéristiques suivantes :
la pièce articulée (4) est placée de manière fixe sans élément intermédiaire à l'extrémité (5') de la tige de piston (5), la tige de piston (5) est fixée axialement avec le piston (7) en forme d'ovale plat dans le cylindre d'actionneemnt (6) en forme d'ovale plat correspondant, mais est reliée de manière rotative et étanchée et une butée de position d'extrémité (8) stationnaire ou réglable est placée sur la pièce de tête (1).

2. Dispositif de serrage qui consiste en une pièce de tête (1) fourchue avec un bras de serrage (2), qui est positionné pivotant sur celle-ci, qui est relié de manière articulée à la tige de piston (5) par un élément intermédiaire (3) et une pièce articulée (4), à l'extrémité de la tige de piston (5) d'un cylindre d'actionnement (6) de section ovale plate placé sur la pièce de tête (1),
caractérisé par la combinaison des caractéristiques suivantes :
la pièce articulée (4) est fixée axialement à l'extrémité (5') de la tige de piston (5) mais est reliée de manière rotative à la tige de piston (5), la tige de piston (5) est reliée de manière fixe au piston (7) en forme d'ovale et
une butée de position d'extrémité (8) stationnaire ou réglable est placée sur la pièce de tête (1).
